# NEUE EUROPÄISCHE PATENTSCHRIFT

(11) **EP 0 538 857 B2**
(45) Veröffentlichungstag und Bekanntmachung des Hinweises auf die Entscheidung über den Einspruch: **13.10.2004**
(45) Hinweis auf die Patenterteilung: 12.01.2000
(21) Anmeldenummer: 92118088.1
(22) Anmeldetag: 22.10.1992
(51) Int. Cl.: F25J 3/04

(54) **Anlage zur Tieftemperaturzerlegung von Luft**
Installation for the low temperature separation
Installation pour la séparation à basse température

(30) Priorität: 25.10.1991 DE 4135302
(43) Veröffentlichungstag der Anmeldung: 28.04.1993
(73) Patentinhaber: Linde Aktiengesellschaft, 65189 Wiesbaden (DE)
(72) Erfinder: Rohde, Wilhelm, Dipl.-Ing., D-8000 München 71 (DE)
(74) Vertreter: Imhof, Dietmar

(56) Entgegenhaltungen:
- EP-A- 0 144 430
- EP-A- 0 337 150
- WO-A-91/15725
- DE-B- 1 250 848
- FR-A- 2 596 667
- GB-A- 2 231 648
- JP-A- 61 318 721
- JP-A- 62 158 975
- JP-A- 62 158 976
- US-A- 3 323 317
- US-A- 4 017 284
- US-A- 4 813 988
- US-A- 4 848 996
- US-A- 4 871 382
- US-A- 4 927 441
- US-A- 4 981 621
- US-A- 5 058 387
- "Ullmanns Enzyklopädie der technischen Chemie", Band 2, 4. Aufl. 1972, Seiten 516, 528 und 529
- Bennet et al., "Optimising the distillation column system for an air separation plant", in: Cryogenics and Refrigeration, pp. 53-58, May 22-26, 1989, International Academic Publishers
- Schönpflug, Deiner, Rückborn, "Recent advances in air separation technology", in: Cryogenics, vol. 30, 1990, supplement

## Beschreibung

Die Erfindung betrifft eine Anlage gemäß dem Oberbegriff des Patentanspruchs 1.

Eine Luftzerlegungsanlage und ein Luftzertegungsverfahren sind aus der EP-B-0 144 430 bekannt. Hier wird flüssiger Stickstoff aus einem Speichertank in den oberen Bereich der Rektifiziersäule eingespeist, um dieser Wärme zu entziehen. Der Speichertank wird dabei aus einer äußeren Quelle mit Flüssigstickstoff beschickt. Spei- chertank und Rektifiziersäule sind nebeneinander angeordnet. Der Speichertank für flüssigen Stickstoff ist durch einen Vakuumbehälter isoliert, der wie bei Tanks für tiefkalte verflüssigte Gase üblich, die äußere Hülle des Speicherbehälters umgreift.

JP-A-61/31872 zeigt eine Anlage und ein Verfahren der eingangs genannten Art. Der Stoffaustausch in der Rektifiziersäule wird durch Rektifierböden bewirkt.

Der Erfindung liegt die Aufgabe zugrunde, die Anlage der eingangs genannten Art zu verbessern, insbesondere hinsichtlich des apparativen und betriebstechnischen Aufwands und der Flexibilität ihres Einsatzes.

Diese Aufgabe wird durch die Merkmale des Patentanspruchs 1 gelöst.

Durch den geringen Flüssigkeitsinhalt von Pakkungssäulen während des Betriebs kann die Zeitdauer des (Wieder-)Anfahrens der Anlage weiter vermindert werden. Die Flexibilität gegenüber schwankenden Betriebsbedingungen steigt im Vergleich zu einer mit Rektifizierböden ausgestatteten Säule weiter an. Beispielsweise kann die Anlage in einem sehr weiten Lastbereich betrieben werden, zwischen 25% und 100% der Maximallast, wobei der Wirkungsgrad der Rektifiziersäule annähernd konstant bleibt. Selbstverständlich ist es auch möglich, lediglich einen oder mehrere Teilbereiche der Rektifiziersäule mit Packungen zu füllen, während andere beispielsweise konventionelle Böden enthalten.

Die Anlage ermöglicht eine starke Kosteneinsparung bei der Herstellung der Anlage. Eine getrennt aufgebaute Rektifiziersäule, wie sie dem Stand der Technik entspricht, benötigt wegen der tiefen Temperaturen in jedem Fall eine eigene aufwendige Isolierung (Cold box). Diese ist teuer in der Herstellung, außerdem muß eine Vielzahl von Leitungen (beispielsweise die Speiseleitung für den Flüssigtank) durch sie hindurch geführt werden.

Gemäß der Erfindung wird die Rektifiziersäule im Inneren eines - ohnehin für den Flüssigtank benötigten - Vakuumbehälters angeordnet. Eine eigene Isolierung der Rektifiziersäule entfällt vollkommen. Der Vakuumbehälter muß zwar etwas größer ausgeführt werden, wenn Rektifiziersäule und Tank in ihm nebeneinander aufgestellt sind; dieser gegenüber der üblichen Vakuumbehälter-Tank-Kombination leicht erhöhte Aufwand wird jedoch durch die Einsparung der Cold box weit überwogen. Insgesamt ergibt sich gegenüber einzeisiehenden Apparateteilen eine geringere Oberfläche, so daß der Wärmeeinfall ohne zusätzliche Maßnahmen minimiert wird. Während eines Stillstands der Anlage erwärmt sich die Rektifiziers weit weniger stark als eine einzelstehende Kolonne.

Der Flüssigtank kann frühzeitig - beispielsweise aus einem Tankwagen - befüllt werden, wobei auch die Säule abgekühlt wird. Die Säule ist also bereits auf ihrer Betriebstemperatur, bevor die Rektifikation überhaupt in Gang gesetzt wird. Da der Flüssigtank mit Stickstoff gefüllt oder ein zusätzlicher Stickstofftank vorhanden ist, steht außerdem sofort Rücklaufflüssigkeit zur Verfügung: über eine Speiseleitung kann flüssiger Stickstoff unmittelbar in die Säule eingespeist werden. Die Erfindung bewirkt daher einer hohe Flexibilität der Anlage, insbesondere ermöglicht sie ein sehr kurzfristigen Anfahren nach Betriebsunterbrechungen beliebiger Dauer.

Der Vakuumbehälter kann weitere kalte Apparaturen umschließen, beispielsweise einen Wärmetauscher, in dem die Zerlegungsluft gegen Produktströme abgekühlt wird, oder auch weitere Speicherbehälter oder Säulen.

Der Flüssigtankdient zur Aufnahme eines verflüssigten Luftgases; er kann beispielsweise als Sauerstoff- oder als Stickstofftank ausgebildet sein. In der Regel enthält er das Hauptprodukt der jeweiligen Anlage. Allerdings ist es auch möglich, beispielsweise einer Sauerstoffanlage Kälte in Form von Stickstoff aus einem Flüssigtank zuzuführen, oder umgekehrt einer Stickstoffanlage in Form von Flüssigsauerstoff.

Von der speziellen Ausbildung des Flüssigtanks hängt auch die Art der Verbindung der ersten Speiseleitung mit der Rektifiziersäule ab: Falls beispielsweise der Flüssigtank zur Aufnahme von Stickstoff dient, ist die erste Speiseleitung mit dem oberen Bereich der Rektifiziersäule verbunden; umgekehrt mündet sie bei einer Anlage, deren Flüssigtank Sauerstoff enthält, in den Sumpf der Säule. meist der Niederdrucksäule einer zweistufigen Kolonne. Falls der Flüssigtank zur Speicherung verflüssigter Luft ausgebildet ist, wird die erste Speiseleitung wiederum mit dem oberen Bereich der Rektifiziersäule, genauer mit einem dort angeordneten Kondensator-Verdampfer verbunden.

Die Erfindung ist jedoch nicht auf die Verwendung genau eines Flüssigtanks beschränkt. Umfaßt die Anlage beispielsweise zwei Tanks, so können beide die gleiche Fraktion enthalten, beispielsweise Stickstoff oder Sauerstoff; es kann aber auch vorteilhaft sein, verschiedene Fraktionen zuspeichern, also beispielsweise je einen Sauerstofftank und Stickstofftank einzusetzen.

In einer besonders günstigen Ausgestaltung der erfindungsgemäßen Anlage ist die Rektifiziersäule im Inneren des Flüssigtanks angeordnet.

Entgegen vieler Bedenken gegenüber einer derartigen Konstruktion hat sich diese Variante der Erfindung als besonders vorteilhaft erwiesen. Hierbei kann eine übliche Vakuumbehälterkonstruktion, die den Mantel des Stickstofftanks relativ eng umschließt, verwendet werden. Die Säule ist in den im Tank gespeicherten Flüssigstickstoff eingetaucht, wird also auch während Betriebsunterbrechungen auf tiefer Temperatur gehalten. Etwaige Kälteverluste können durch Verdampfen geringer Mengen des Tankinhalts kompensiert werden.

Dies erweist sich als fundamentaler Vorteil beim Anfahren der Anlage

Je nach momentan benötigter Produktmenge kann Flüssigprodukt über die Speiseleitung in den Tank zurückgeführt oder umgekehrt Flüssigkeit aus dem Tank entnommen werden, vorzugsweise durch die Speiseleitung auf dem Umweg über die Rektifiziersäule.

Wenn der Inhalt des Flüssigtanks als Kältequelle benutzt wird, kann in der Regel auf andere Mittel zur Kälteerzeugung, beispielsweise Turbinen, verzichtet werden, die teuer in der Anschaffung sind und vor allem sehr hohen Steuer- und Regelaufwand erfordern, im allgemeinen durch hochqualifiziertes Bedienungspersonal. Die erfindungsgemäße Anlage kann dagegen leicht vollautomatisch gefahren werden. Dabei muß lediglich der Flüssigtank in gewissen Zeitabständen von außen aufgefüllt werden.

Bei vielen Luftzerlegungsanlagen muß eine Notversorgung für den Fall von Betriebsunterbrechungen vorgesehen werden. Ein großer Flüssigtank für die Produktfraktion ist daher häufig ohnehin vorhanden, so daß sich für die Erfindung auf natürliche Weise ein weiter Anwendungsbereich eröffnet.

In einer besonders günstigen Variante wird die Anlage durch einen Zusatztank ergänzt, der über eine zweite Speiseleitung der Rektifiziersäule verbunden ist. Der Zusatztank ist vorzugsweise im selben Vakuumbehälter wie Flüssigtank und Rektifiziersäule untergebracht. Es fällt damit fast kein zusätzlicher Isolierungsaufwand an.

Die Anlage wird dadurch zu einer echten Wechselspeicheranlage. Bei einer erfindungsgemäßen Anlage zur Gewinnung von Stickstoff, die als Einsäulen-Luftzerleger ausgebildet ist, könnte beispielsweise der Zusatztank als Sumpfflüssigkeittank betrieben werden; die zweite Speiseleitung wäre in diesem Fall mit dem unteren Bereich der Rektifiziersäule verbunden. Denkbar wären außerdem andere Arten von Wechselspeicherverlahren, auch solche mit Doppelsäule und/oder als Stickstofftank betriebenem Zusatztank. Bei konstant bleibender Luftmenge ist damit ein Lastbereich von etwa 2% bis 180% bezogen auf die Produktmenge erreichbar. Zur allgemeinen Funktionsweise derartiger Verfahren sei auf die DE-B-12 50 848 verwiesen. Dabei ist es bei einer erfindungsgemäßen Anlage mit zwei Tanks nicht notwendig, innerhalb des Verfahrens Kälte (beispielsweise durch arbeitsleistende Entspannung von Prozeßströmen) zu erzeugen. Kälte kann aus einem oder jedem der beiden Tanks zugeführt werden, je nach momentanem Flüssigkeitsstand. Zum Beispiel ist es längere Zelt möglich, eine erhöhte Sauerstoffmenge zu produzieren, dies hängt ledigleich von der Kapazität und dem anfänglichen Füllstand des Sauerstofftanks ab; die im flüssigen Sauerstoff enthaltene Kälte wird dabei durch die Verflüssigung von Stickstoff gespeichert. Notfalls kann die Produktfraktion (im Beispiel Sauerstoff) regelmäßig durch von außen nachgefüllt und gleichzeitig die überschüssige Flüssigkeit abtransportiert werden.

Insbesondere bei der Anwendung der Erfindung auf eine Luftzerlegungsanlage zur Gewinnung von Stickstoff ist es günstig, wenn der Flüssigtank als Stickstofftank ausgebildet ist und die erste Speiseleitung mit dem oberen Bereich der Rektifiziersäule verbunden ist.

Vorzugsweise ist die Rektifiziersäule mit einem Kopfkondensator ausgestattet. Dieser enthält zwei Gruppen von Passagen. Die erste Gruppe von Passagen ist eingangsseitig über die Sauerstoffleitung mit dem unteren Bereich der Rektifiziersäule und ausgangsseitig mit einer Sauerstoffproduktleitung verbunden, die zweite Gruppe von Passagen eingangsseitig wie ausgangsseitig mit dem oberen Bereich der Rektifiziersäule.

Durch indirekten Wärmeaustausch mit entspannter Sumpfflüssigkeit kann damit Stickstoff am Kopf der Rektifiziersäule kondensiert und als Rücklauf der Säule oder zur Speicherung dem Stickstofftank zugeführt werden.

Dieser Kopfkondensator wird vorzugsweise durch einen oberen Flüssigkeitsstandregler geregelt, der ein einstellbares Ventil in der ersten Speiseleitung ansteuert. Falls der Flüssigkeitsstand im Kondensator unter einen vorbestimmten Wert absinkt, wird (eine zusätzliche Menge) Flüssigstickstoff vom Tank in die Säule eingespeist. Umgekehrt kann bei sehr hohem Flüssigkeitsstand, also bei KäfteGberschuß in der Säule, Flüssigkeit über die Speiseleitung in den Stickstofftank eingespeist werden.

Bei einer echten Wechselspeicheranlage mündet in der Regel die mit dem Sumpfflüssigkeitstank verbundene zweite Speiseleitung in die Sauerstoffleitung. In diesem Fall ist es günstig, wenn in der Sauerstoffleitung zwischen Mündung der zweiten Speiseleitung und Kopfkondensator ein einstellbares Ventil angeordnet ist, das von einem oberen Flüssigkeitsstandregler am Kopfkondensator angesteuert wird. Die Kältebilanz am Kopf der Säule wird hier also über den Durchsatz von entspannter und verdampfender Sumpfflüssigkeit im Kopfkondensator geregelt.

Unabhängig von der Regelung am Kopfkondensator weist die Anlage vorzugsweise einen weiteren, unteren Flüssigkeitsstandregler am Sumpf der Rektifizisrsäute auf, der ein einstellbares Ventil in der Sauerstoffleitung ansteuert.

Zwei einfache Regelkreise, die vollständig automatisiert werden können, reichen aus, um die erfindungsgemäße Anlage stabil und wirtschaftlich zu betreiben. Für die Regelung am Kopf der Säule sind dabei die beiden oben erwähnten Varianten möglich. Sobald Zerlegungslutt in die Säule einströmt sorgen die beiden Regelkreise dafür, daß sich ohne Eingriff von außen ein stationärer Zustand ausbildet. Auf Schwankungen der Luftzufuhr und/oder der Produktabnahme innerhalb des - sehr weiten - Lastbereichs stellt sich die Anlage selbsttätig in kürzester Zeit ein.

Insbesondere bei einer erfindungsgemäß ausgestalteten Sauerstoffanlage ist es vorteilhaft. wenn der Flüssigtank als Sauerstofftank und die Rektifiziersäule als Doppelsäule, umfassend eine Drucksäule und eine Niederdrucksäule, ausgebildet sind und daß die erste Speiseleitung mit dem unteren Bereich der Niederdrucksäule verbunden ist. Flüssiger Sauerstoff kann damit dem Sumpf der Niederdrucksäule zugeführt und damit Kälte in die Rektifiziersäule eingebracht werden. Geregelt wird die Flüssigkeitszuspeisung aus dem Tank über den Flüssigkeitsstand am Sumpf der Niederdrucksäule: Sinkt aufgrund erhöhen Bedarfs der Flüssigkeitsstand ab, wird die fehlende Flüssigkeit über die ersten Speiseleitung aus dem Flüssigtank ergänzt.

Teil der Erfindung ist außerdem ein Verfahren zur Luftzerlegung gemäß Patentanspruch 10 mit dem die erfindungsgemäße Anlage betrieben wird. Die Ansprüche 11 bis 15 beschreiben besonders vorteilhafte Ausgestaltungen dieses Verfahrens.

Die Erfindung wird im folgenden anhand zweier in den Zeichnungen schematisch dargestellten Ausführungsbeispiele näher erläutert. Hierbei zeigen:
- Figur 1: eine erste Ausführungsform der erfindungsgemäßen Anlage zur Gewinnung von Stickstoff mit einem einzigen Tank,
- Figur 2: eine zweite Ausführungsform einer erfindungsgemäßen Stickstoffanlage mit zwei Flüssigtanks und
- Figur 3: ein Ausführungsbeispiel für eine nicht erfindungsgemäße Luftzerlegungsanlage zur Gewinnung von Sauerstoff.

Der grundsätzliche Aufbau einer erfindungsgemäßen Anlage ist aus Figur 1 ersichtlich. Sie zeigt einen Flüssigtank 1 zur Aufnahme von Stickstoff, in dessen Innenraum eine - in dem Ausführungsbeispiel einstufige - Rektifiziersäule angeordnet ist. Die Abbildung ist nicht maßstabsgetreu, eine mit Packungen ausgestattete Säule ist in Wirklichkeit wesentlich schlanker als die dargestellte.

Verdichtete und gereinigte Luft wird über Leitung 3 herangeführt und in einem Wärmetauscher 4 auf etwa Taupunktstemperatur abgekühlt. Die kalte Luft wird in den unteren Bereich der Rektifiziersäule 2 eingeblasen.

Die Rektifiziersäule 2 wird unter einem Druck von 4,5 bis 12 bar, vorzugsweise etwa 6 bar betrieben. Sie ist in dem Ausführungsbeispiel mit zwei Abschnitten 6, 7 von geordneten Packungen ausgestattet. Oberhalb der Packungsabschnitte 6, 7 ist je ein Flüssigkeitssammler 8, 9 angeordnet.

Über eine Sauerstoffleitung 10 kann sauerstoffangereicherte Sumpfflüssigkeit entnommen werden. (Die Zweigleitung 10' dient lediglich zur Entleerung von Säule 2 und Kopfkondensator 12 beim Abfahren der Anlage, beziehungsweise zum Spülen des Kopfkondensators.) Eine Stickstoffleitung 14 führt gasförmigen Stickstoff als Produkt durch den Wärmetauscher 4 ab. Im oberen Bereich der Säule 2 mündet außerdem eine erste Speiseleitung 11, und zwar direkt in das Reservoir des oberen Flüssigkeitsverteilers 9. Sie dient zur Zuund Abfuhr von Flüssigstickstoff und verbindet die Innenräume von Rektifiziersäule 2 und Stickstofftank 1.

Ein Kopfkondensator 12 dient zur Verflüssigung von Stickstoff am Kopf der Rektifiziersäule. Die in der Zeichnung angedeuteten Röhren sind zum Innenraum der Säule 2 hin offen und bilden somit die Stickstoffpassagen (zweite Gruppe von Passagen). Im Auβenraum der Röhren (erste Gruppe von Passagen) steht sauerstoffangereicherte Flüssigkeit an, die über die Sauerstoffleitung 10 herangeführt wird. Sie verdampft in indirektem Wärmetausch mit kondensierendem Stickstoff. Die verdampfte Fraktion wird über eine Sauerstoffproduktleitung 13 abgeführt und im Wärmetauscher 4 gegen Zerlegungsluft 3 angewärmt.

An die Speiseleitung 11 sind zwei weitere Einrichtungen angeschlossen:
Zum einen eine Notversorgungsleitung 15 mit einem beispielsweise luftbeheizten Verdampfer 16. Diese wird geöffnet, sobald der Druck in der Stickstoffleitung 14 unter einen vorbestimmten Wert absinkt. Dann wird Flüssigstickstoff im Verdampfer 16 verdampft und über die Notversorgungsleitung zur Stickstoffleitung 14 geführt.

Außerdem ist zur Aufrechterhaltung eines vom Füllstand unabhängigen Drucks im Stickstofftank ein Druckaufbaukreislauf 17 mit einem Druckaufbauverdampfer 18 vorgesehen.

Zur vollautomatischen Regelung der gesamten Anlage reichen zwei Regelkreise aus. Ein oberer Flüssigkeitsstandregter 19 kontrolliert den Füllstand des Kopfkondensators 12 und wirkt auf ein Ventil 20 in der Speiseleitung 11 für Stickstoff. Der Füllstand des Säulensumpfes wird durch einen unteren Flüssigkeitsstandregler 21 überwacht. Dieser steuert ein weiteres Ventil 22 in der Sauerstoffleitung 10.

Die Wechselspeicheranlage von Figur 2 ist in weiten Teilen identisch mit dem in Figur 1 gezeigten Ausführungsbeispiel. Es werden daher nur die abweichenden Merkmale näher erläutert.

Der wesentliche Unterschied besteht in einem weiteren Speichertank, dem Sumpfflüssigkeitstank 23. Dieser ist über eine zweite Speiseleitung 24 mit der Sauerstoffleitung 10 verbunden. Die obere Flüssigkeitsstandregelung 19' stellt in diesem Ausführungsbeispiel nicht den Durchfluß in der Stickstoff-Speiseleitung 11, sondern denjenigen in der Sauerstoffleitung 10. Dazu dient das Ventil 25, das zwischen Mündung der zweiten Speiseleitung 24 von Flüssigsauerstofftank 23 und Eingang des Kopfkondensators 12 angeordnet ist.

Wie bei Wechselspeicherverfahren üblich, wird bei unterdurchschnittlichem Produktbedarf die Luftmenge im wesentlichen konstant gehalten. Die überschüssigen Produkte werden dann in die Tanks 1, 23 geleitet, von wo sie bei überdurchschnittlicher Last wieder in die Säule 2 zurückgespeist werden.

Figur 3 zeigt eine Luftzerlegungsanlage, die auf Sauerstoff als Hauptprodukt ausgerichtet Ist. Die Rektifiziersäule 2 ist hier als Doppelsäule mit Drucksäule 201 (Betriebsdruck 5 bis 15 bar, vorzugsweise etwa 6 bar) und Niederdrucksäule 202 (Betriebsdruck 1,2 bis 7 bar, vorzugsweise etwa 1,5 bar) und dazwischenliegendem Kondensator-Verdampfer 203 ausgebildet. Zu zerlegende Luft 3 wird nach Abkühlung in Wärmetauscher 4 in den unteren Bereich der Drucksäule 201 eingespeist und dort vorzerlegt. Die Produkte der Vorzerlegung, sauerstoffangereicherte Flüssigkeit 204 vom Sumpf und flüssiger Stickstoff 205 vom Kopf der Drucksäule 201 werden in der Niederdrucksäule weiter getrennt. Als Produkte verlassen Sauerstoff (Leitung 10) und Stickstoff (Leitung 14) die Niederdrucksäule durch den Wärmetauscher 4.

Die Anlage kann durch die Betätigung von nur drei Ventilen (20, 206, 207) in der- Speiseleitung 11 beziehungsweise 207 in den Verbindungsleitungen 204 und 205 zwischen Druck- und Niederdrucksäule gesteuert werden. Durch die Messung der Flüssigkeitsstände in den Sümpfen von Druck- und Niederdrucksäule wird die Abfuhr (Ventil 206) beziehungsweise Zufuhr (Ventil 20) von Flüssigkeit an der jeweiligen Stelle eingestellt: die Einspeisung von Stickstoff 205 von der Drucksäule 201 in die Niederdrucksäule 202 wird in der Regel durch die Konzentration in der Drucksäule 201 gesteuert, die vorzugsweise am Kopf der Säule gemessen wird. Drei derartige Regelkreise genügen, um die Anlage vollständig zu automatisieren. Selbstverständlich muß dabei zusätzlich sichergestellt werden, daß der Flüssigtank in längeren Zeitabständen nachgefüllt wird.

Für den Wärmetauscher 4 ist hier eine von den vorhergehenden Beispielen abweichende Anordnung gewählt, er ist im Inneren des Vakuumbehälters 5. insbesondere Inneren der Isolierschicht das heißt zwischen Außenwand des Vakuumbehälters und äußerer Hülle des Flüssigtanks) angeordnet. Selbstverständlich ist ein derartiger Einbau des Hauptwärmetauschers in den Vakuumbehälter auch bei den Anlagen der Figuren 1 und 2 möglich.

Analog zu den Figuren 1 und 2 kann auch bei der Anlage von Figur 3 zusätzlich eine Notversorgung angeschlossen sein. Über eine derartige Vorrichtung würde im Bedarfsfall Flüssigkeit aus dem Sauerstofftank 1 verdampft und in die Sauerstoffproduktleitung 10 eingespeist. Ebenso kann ein Druckaufbauverdampfer vorgesehen sein.

Abweichend von der in den Zeichnungen dargestellte Anordnung einer Einzel- oder Doppelsäule innerhalb eines Flüssigtanks, kann auch eine weitere Variante sinnvoll sein. Anstelle eines relativ niedrigen Tanks, der praktisch den gesamten Innenquerschnitt des Vakuumbehälters ausfüllt, werden zwei relativ hohe, aber schlanke Tanks eingebaut. deren Durchmesser kleiner als der halbe Innendurchmesser des Vakuumbehälters ist. Die ohnehin schlanke Rektifiziersäule (die im Falle einer Doppelsäule auch relativ hoch ist), findet ebenso wie der oder die Wärmetauscher ausreichend Platz neben den beiden Tanks. Dabei werden außerdem die konstruktiven Schwierigkeiten mit Zu- und Abfahrleitungen zu Rektifiziersäule und Wärmetauscher wesentlich verringert.

Auch die Flexibilität der Anlage wird verbessert. Die beiden etwas kleineren Tanks können nämlich sowohl mit der gleichen Flüssigkeit gefüllt und damit praktisch als ein Tank betrieben werden; andererseits kann man ohne große bauliche Veränderungen dieselbe Anlage so ausstatten, daß die zwei Flüssigtanks zur Aufnahme verschiedener Fraktionen geeignet sind, beispielsweise einer für Stickstoff, der andere für Sauerstoff oder Flüssigluft.

## Patentansprüche

1. Anlage zur Tieftemperaturzerlegung von Luft, mit einer Rektifiziersäule (2), die mit einer Luftleitung (3) zur Zufuhr von Zerlegungsluft, mit einer Stickstoffleitung (14) zum Abzug einer Stickstofffraktion und mit einer Sauerstoffleitung (10) zum Abzug einer Sauerstofffraktion verbunden ist, sowie mit einem Flüssigtank (1), der über eine erste Speiseleitung (11) mit der Rektifiziersäule (2) verbunden ist, wobei der Flüssigtank (1) und die Rektifiziersäule (2) im Inneren eines gemeinsamen Vakuumbehälters (5) angeordnet sind, der Flüssigtank (1) als Stickstofftank ausgebildet ist oder ein zusätzlicher Stickstofftank vorhanden ist und die erste Speiseleitung (11) beziehungsweise eine mit mit dem zusätzlichen Stickstofftank verbundene Speiseleitung mit dem oberen Bereich der Rektifiziersäule (2) verbunden ist, **dadurch gekennzeichnet, daß** die Rektifiziersäule (2) Packungen oder Füllkörper enthält und daß die Vorrichtung Steuerungsmittel zum Einspeisen flüssigen Stickstoffs über die Speiseleitung, die mit dem oberen Bereich der Rektifiziersäule verbunden ist, unmittelbar in die Rektifiziersäule (2) beim Anfahren nach einer Betriebsunterbrechung aufweist.

2. Anlage nach Anspruch 1, **dadurch gekennzeichnet, daß** die Rektifiziersäule (2) im Inneren des Flüssigtanks (1) angeordnet ist.

3. Anlage nach Anspruch 1 oder 2, **dadurch gekennzeichnet, daß** die Rektifiziersäule (2) geordnete Packungen (6, 7) enthält.

4. Anlage nach einem der Ansprüche 1 bis 3, **gekennzeichnet durch** einen Zusatztank (23), der über eine zweite Speiseleitung (24) mit der Rektifiziersäule (2) verbunden ist.

5. Anlage nach einem der Ansprüche 1 bis 4, **gekennzeichnet durch** einen Kopfkondensator (12) mit zwei Gruppen von Passagen, wobei die erste Gruppe von Passagen eingangsseitig über die Sauerstoffleitung (10) mit dem unteren Bereich der Rektifiziersäule (2) und ausgangsseitig mit einer Sauerstoffproduktleitung (13) sowie die zweite Gruppe von Passagen eingangsseitig wie ausgangsseitig mit dem oberen Bereich der Rektifiziersäule (2) verbunden ist.

6. Anlage nach Anspruch 5, **gekennzeichnet durch** einen oberen Flüssigkeitsstandregler (19) am Kopfkondensator (12), der ein einstellbares Ventil (20) in der ersten Speiseleitung (11) ansteuert.

7. Anlage nach Anspruch 4 und nach einem der Ansprüche 5 oder 6, **dadurch gekennzeichnet, daß** die zweite Speiseleitung (24) in die Sauerstoffleitung (10) mündet und daß sie einen oberen Flüssigkeitsstandregler (19') am Kopfkondensator (12) aufweist, der ein einstellbares Ventil (25) ansteuert, welches in der Sauerstoffleitung (10) zwischen Mündung der zweiten Speiseleitung (24) und Kopfkondensator (12) angeordnet ist.

8. Anlage nach einem der Ansprüche 1 bis 7, **gekennzeichnet durch** einen unteren Flüssigkeitsstandregler (21) am Sumpf der Rektifiziersäule (2), der ein einstellbares Ventil (22) in der Sauerstoffleitung (10) ansteuert.

9. Anlage nach einem der Ansprüche 1 bis 8, **dadurch gekennzeichnet, daß** der Flüssigtank (1) als Sauerstofftank und die Rektifiziersäule (2) als Doppelsäule, umfassend eine Drucksäule (201) und eine Niederdrucksäule (202), ausgebildet sind und daß die erste Speiseleitung (11) mit dem unteren Bereich der Niederdrucksäule (202) verbunden ist.

10. Verfahren zur Tieftemperaturzerlegung von Luft, bei dem Zerlegungsluft (3) einer Rektifiziersäule (2) zugeführt und eine Stickstofffraktion (14) und eine Sauerstofffraktion (10) aus der Rektifiziersäule (2) abgezogen werden und bei dem der Rektifikation Kälte in Form eines verflüssigten Luftgases aus einem vakuumisolierten Flüssigtank (1) zugeführt wird, wobei der Flüssigtank (1) und die Rektifiziersäule (2) im Inneren eines gemeinsamen Vakuumbehälters (5) angeordnet sind, der Flüssigtank (1) als Stickstofftank ausgebildet ist und der Flüssigtank (1) oder ein zusätzlicher Stickstofftank über eine Speiseleitung (11) mit dem oberen Bereich der Rektifiziersäule (2) verbunden ist, **dadurch gekennzeichnet, daß** der Stoffaustausch in der Rektifiziersäule (2) mindestens teilweise durch Packungen und/oder Füllkörper bewirkt wird und daß beim Anfahren nach einer Betriebsunterbrechung flüssiger Stickstoff über die Speiseleitung (11) unmittelbar in die Rektifiziersäule (2) eingeführt wird..

11. Verfahren nach Anspruch 10, **dadurch gekennzeichnet, daß** die Rektifiziersäule (2) im Inneren des Flüssigtanks (1) angeordnet ist.

12. Verfahren nach Anspruch 10 oder 11, **dadurch gekennzeichnet, daß** der Stoffaustausch in der Rektifiziersäule (2) mindestens teilweise durch eine geordnete Packung (6, 7) bewirkt wird.

13. Verfahren nach einem der Ansprüche 10 bis 12, **dadurch gekennzeichnet, daß** die Zufuhr von verflüssigtem Luftgas aus dem Flüssigtank (1) in Abhängigkeit vom momentanen Kältebedarf des Verfahrens eingestellt wird.

14. Verfahren nach Anspruch 13, **dadurch gekennzeichnet, daß** eine gasförmige Fraktion aus der Rektifiziersäule durch indirekten Wärmeaustausch in einem Kondensator-Verdampfer (12, 203) mindestens teilweise kondensiert wird und daß der momentante Kältebedarf durch Messung des Flüssigkeitsstandes auf der Verdampfungsseite des Kondensator-Verdampfers (12, 203) bestimmt wird.

15. Verfahren nach Anspruch 14, **dadurch gekennzeichnet, daß** das verflüssigte Luftgas aus dem Flüssigtank (1) zur Verdampfungsseite des Kondensator-Verdampfers (12, 203) geführt wird.

## Claims

1. Plant for the low-temperature fractionation of air, having a rectification column (2) which is connected to an air line (3) for feeding fractionation air, to a nitrogen line (14) for taking off a nitrogen fraction and to an oxygen line (10) for taking off an oxygen fraction, and having a liquid tank (1) which is connected via a first feed line (11) to the rectification column (2), in which case the liquid tank (1) and the rectification column (2) are disposed in the interior of a shared vacuum vessel (5), the liquid tank (1) is constructed as a nitrogen tank or an additional nitrogen tank is present and the first feed line (11) or a feed line connected to the additional nitrogen tank is connected to the upper region of the rectification column (2), **characterized in that** the rectification column (2) contains arranged packings or random packing elements and **in that** the apparatus has control means for feeding liquid nitrogen through the feed line (27) which is connected to the upper region of the rectification column (2) directly into the rectification column (2) during start-up after an interruption in operation.

2. Plant according to Claim 1, **characterized in that** the rectification column (2) is disposed in the interior of the liquid tank (1).

3. Plant according to Claim 1 or 2, **characterized in that** the rectification column (2) contains arranged packings (6, 7).

4. Plant according to one of Claims 1 to 3, **characterized by** an additional tank (23) which is connected via a second feed line, (24) to the rectification column (2).

5. Plant according to one of Claims 1 to 4, **characterized by** a top condenser (12) having two groups of passages, in which case the first group of passages is connected on the inlet side by the oxygen line (10) to the lower region of the rectification column (2) and on the outlet side to an oxygen product line (13) and the second group of passages is connected on the inlet side as on the outlet side to the upper region of the rectification column (2).

6. Plant according to Claim 5, **characterized by** an upper liquid level controller (19) at the top condenser (12), which liquid level controller triggers an adjustable valve (20) in the first feed line (11).

7. Plant according to Claim 4 and according to one of Claims 5 or 6, **characterized in that** the second feed line (24) opens into the oxygen line (10) and that it has an upper liquid level controller (19') at the top condenser (12), which liquid level controller triggers an adjustable valve (25) which is disposed in the oxygen line (10) between the opening of the second feed line (24) and top condenser (12).

8. Plant according to one of Claims 1 to 7, **characterized by** a lower liquid level controller (21) at the bottom of the rectification column (2), which liquid level controller triggers an adjustable valve (22) in the oxygen line (10).

9. Plant according to one of Claims 1 to 8, **characterized in that** the liquid tank (1) is constructed as an oxygen tank and the rectification column (2) is constructed as a double column which comprises a pressure column (201) and a low-pressure column (202), and **in that** the first feed line (11) is connected to the lower region of the low-pressure column (202).

10. Process for the low-temperature fractionation of air, in which the fractionation air (3) is fed to a rectification column (2) and a nitrogen fraction (14) and an oxygen fraction (10) are taken off from the rectification column (2) and in which cold is supplied to the rectification in the form of a liquefied atmospheric gas from a vacuum-insulated liquid tank (1), in which case the liquid tank (1) and the rectification column (2) are disposed in the interior of a shared vacuum vessel (5), the liquid tank (1) is constructed as a nitrogen tank and the liquid tank (1) or an additional nitrogen tank is connected to the upper region of the rectification column (2) via a feed line (11), **characterized in that** the mass transfer in the rectification column (2) is effected at least in part by arranged packings and/or random packing elements, and **in that**, during start-up after an interruption in operation, liquid nitrogen is fed directly into the rectification column (2) via the feed line (11).

11. Process according to Claim 10, **characterized in that** the rectification column (2) is disposed in the interior of the liquid tank (1).

12. Process according to Claim 10 or 11, **characterized in that** the mass transfer in the rectification column (2) is effected at least in part by an arranged packing (6, 7).

13. Process according to one of Claims 10 to 12, **characterized in that** the feed of liquefied atmospheric gas from the liquid tank (1) is set as a function of the instantaneous cold requirement of the process.

14. Process according to Claim 13, **characterized in that** a gaseous fraction from the rectification column is at least in part condensed by indirect heat exchange in a condenser-evaporator (12, 203) and **in that** the instantaneous cold requirement is determined by measuring the liquid level on the evaporation side of the condenser-evaporator (12, 203).

15. Process according to Claim 14, **characterized in that** the liquefied atmospheric gas from the liquid tank (1) is fed to the evaporation side of the condenser-evaporator (12, 203).

## Revendications

1. Installation pour la séparation à basse température d'air, avec une colonne de rectification (2) qui est reliée à une conduite d'air (3) pour amener de l'air de séparation, à une conduite d'azote (14) pour le retrait d'une fraction d'azote, et à une conduite d'oxygène (10) pour le retrait d'une fraction d'oxygène, ainsi qu'avec un réservoir de liquide (1) qui est relié à la colonne de rectification (2) par l'intermédiaire d'une première conduite d'alimentation (11), le réservoir de liquide (1) et la colonne de rectification (2) étant agencés à l'intérieur d'un récipient à vide commun (5), le réservoir de liquide (1) étant conçu en tant que réservoir d'azote ou un réservoir d'azote supplémentaire étant prévu, et la première conduite d'alimentation (11), respectivement une conduite d'alimentation reliée au réservoir d'azote supplémentaire étant reliée à la zone supérieure de la colonne de rectification (2), **caractérisée en ce que** la colonne de rectification (2) contient des garnissages ou des corps de remplissage et **en ce que** le dispositif présente des moyens de commande pour l'injection d'azote liquide par le biais de la conduite d'alimentation, qui est reliée à la zone supérieure de la colonne de rectification, directement dans la colonne de rectification (2) lors de la mise en marche après une interruption du fonctionnement.

2. Installation suivant la revendication 1, **caractérisée en ce que** la colonne de rectification (2) est agencée à l'intérieur du réservoir de liquide (1).

3. Installation suivant la revendication 1 ou 2, **caractérisée en ce que** la colonne de rectification (2) contient des garnissages ordonnés (6, 7).

4. Installation suivant l'une quelconque des revendications 1 à 3, **caractérisée par** un réservoir supplémentaire (23) qui est relié à la colonne de rectification (2) par l'intermédiaire d'une deuxième conduite d'alimentation (24).

5. Installation suivant l'une quelconque des revendications 1 à 4, **caractérisée par** un condenseur de tête (12) à deux groupes de passages, le premier groupe de passages étant relié du côté entrée à la zone inférieure de la colonne de rectification (2) par l'intermédiaire de la conduite d'oxygène (10) et du côté sortie, à une conduite d'oxygène produit (13), ainsi que le deuxième groupe de passages étant relié du côté entrée comme du côté sortie à la zone supérieure de la colonne de rectification (2).

6. Installation suivant la revendication 5, **caractérisée par** un régulateur supérieur du niveau de liquide (19) sur le condenseur de tête (12), qui commande une soupape réglable (20) dans la première conduite d'alimentation (11).

7. Installation suivant la revendication 4 et suivant l'une quelconque des revendications 5 ou 6, **caractérisée en ce que** la deuxième conduite d'alimentation (24) débouche dans la conduite d'oxygène (10) et **en ce qu'**elle présente un régulateur supérieur du niveau de liquide (19') sur le condenseur de tête (12) qui commande une soupape réglable (25) laquelle est agencée dans la conduite d'oxygène (10) entre l'embouchure de la deuxième conduite d'alimentation (24) et le condenseur de tête (12).

8. Installation suivant l'une quelconque des revendications 1 à 7, **caractérisée par** un régulateur inférieur du niveau de liquide (21) au bas de la colonne de rectification (2), qui commande une soupape réglable (22) dans la conduite d'oxygène (10).

9. Installation suivant l'une quelconque des revendications 1 à 8, **caractérisée en ce que** le réservoir de liquide (1) est conçu en tant que réservoir d'oxygène et la colonne de rectification (2) est conçue en tant que colonne double comprenant une colonne sous pression (201) et une colonne à basse pression (202), et **en ce que** la première conduite d'alimentation (11) est reliée à la zone inférieure de la colonne à basse pression (202).

10. Procédé pour la séparation à basse température d'air, dans lequel de l'air de séparation (3) est amené à une colonne de rectification (2) et une fraction d'azote (14) et une fraction d'oxygène (10) sont retirées de la colonne de rectification (2) et dans lequel du froid sous forme d'un gaz de l'air liquéfié est amené à la rectification à partir d'un réservoir de liquide isolé par le vide (1), le réservoir de liquide (1) et la colonne de rectification (2) étant agencés à l'intérieur d'un récipient à vide commun (5), le réservoir de liquide (1) étant conçu en tant que réservoir d'azote et le réservoir de liquide (1) ou un réservoir d'azote supplémentaire étant relié par le biais d'une conduite d'alimentation (11) à la zone supérieure de la colonne de rectification (2), **caractérisé en ce que** l'échange de matières dans la colonne de rectification (2) est effectué au moins partiellement par des garnissages et/ou des corps de remplissage et **en ce que** lors de la mise en marche après une interruption de fonctionnement, de l'azote liquide est injecté directement par le biais de la conduite d'alimentation (11) dans la colonne de rectification (2).

11. Procédé suivant la revendication 10, **caractérisé en ce que** la colonne de rectification (2) est agencée à l'intérieur du réservoir de liquide (1).

12. Procédé suivant la revendication 10 ou 11, **caractérisé en ce que** l'échange de matières dans la colonne de rectification (2) est effectué au moins partiellement par un garnissage ordonné (6, 7).

13. ,. Procédé suivant l'une quelconque des revendications 10 à 12, **caractérisé en ce que** l'amenée de gaz de l'air liquéfié en provenance du réservoir de liquide (1) est réglée en fonction du besoin momentané de froid du procédé.

14. Procédé suivant la revendication 13, **caractérisé en ce qu'**une fraction sous forme de gaz de la colonne de rectification est condensée au moins partiellement par un échange indirect de chaleur dans un condenseur-évaporateur (12, 203), et **en ce que** le besoin momentané de froid est déterminé par mesurage du niveau de liquide sur le côté d'évaporation du condenseur-évaporateur (12, 203).

15. Procédé suivant la revendication 14, **caractérisé en ce que** le gaz de l'air liquéfié du réservoir de liquide (1) est amené vers le côté d'évaporation du condenseur-évaporateur (12, 203).
